# EUROPÄISCHE PATENTSCHRIFT

(11) **EP 1 592 915 B1**
(45) Veröffentlichungstag und Bekanntmachung des Hinweises auf die Patenterteilung: **01.04.2009**
(21) Anmeldenummer: 04709141.8
(22) Anmeldetag: 07.02.2004
(51) Int. Cl.: F17C 1/08

(54) **DRUCKBEHÄLTER**
PRESSURISED CONTAINER
RECIPIENT SOUS PRESSION

(30) Priorität: 11.02.2003 DE 10305397
(43) Veröffentlichungstag der Anmeldung: 09.11.2005
(73) Patentinhaber: Büchler, Dirk, 18292 Serrahn (DE); Buttkewitz, Gerhard, 18198 Kritzmow (DE)
(72) Erfinder: BÜCHLER, Dirk, 18292 Serrahn (DE); BUTTKEWITZ, Gerhard, 18198 Kritzmow (DE); HARZFELD, Georg, 18182 Rövershagen (DE)
(74) Vertreter: Garrels, Sabine
(86) Internationale Anmeldenummer: PCT/EP2004/001136
(87) Internationale Veröffentlichungsnummer: WO 2004/072542

(56) Entgegenhaltungen:
- EP-A- 0 633 422
- WO-A-00/58662
- WO-A-92/06324
- WO-A-97/27105
- DE-A- 2 931 947
- DE-A- 3 633 333
- DE-A- 19 749 950
- DE-A- 19 929 421
- FR-A- 840 273
- FR-A- 2 813 378
- NL-A- 8 300 434
- US-A- 5 704 514
- US-A1- 2001 019 061

## Beschreibung

Die Erfindung betrifft einen zylindrischen Druckbehälter aus faserverstärktem Kunststoff zur Speicherung von Gasen.

### [Stand der Technik]

Der Stand der Technik ist gekennzeichnet durch Druckbehälter, die einen Inliner aus Metall oder Kunststoff enthalten. Auf dem Inliner wird der faserverstärkte Kunststoff mittels eines Wickelverfahrens aufgebracht. Dabei wird die axiale Festigkeit durch Längswicklungen und die Umfangsfestigkeit durch Umfangswicklungen getrennt realisiert.

Als wesentliches Element der Behälter dient der Inliner als Stützgerüst für die Aufbringung des faserverstärkten Kunststoffs sowie als Barriere gegenüber der Permeation von Gasen. Die Festigkeit des Druckbehälters wird durch das Aufbringen von faserverstärktem Kunststoff erreicht.

Nachteil der oben beschriebenen Ausführung ist, dass der Inliner das Gewicht des Bauteils erhöht. Zudem ergibt sich in den Bereichen der Dome eine ungünstige Materialverteilung, da es im Bereich der Pole der Dome durch den Wickelvorgang zu einer nicht festigkeitsbegründeten Materialanhäufung kommt.

Ein Problem, das der Nutzung des größtmöglichen Volumens der bekannten Behälter entgegensteht, betrifft die Tatsache, dass die Stirnseiten der Druckbehälter stets als konvexe Dome ausgebildet sind. Durch die Form der Dome ist eine ungünstige Volumenausnutzung gegeben.

Die Modifizierung der Dome durch eine sogenannte isotensoide Form und die Modifizierung der Faserverteilung und Winkel kann dieses Problem nur bedingt entschärfen.

DE 197 49 950 A zeigt einen Behälter mit im Hohlraum des Behälters angeordneten mit der Hüllschicht verbundenen Stützelementen, welche als Fäden ausgebildet sein können und durch entsprechende Führungskanäle hindurchgeführt sind. Dadurch wird die Hüllschicht in einer bestimmten Form gehalten und die Stützelemente übernehmen die Funktion einer Naht.

Auch bei der Anordnung aus US-A-5 704 514 werden Fasern zwischen den Wänden eines Gehäuses gespannt und verknotet. Es werden keine Verstärkungsstrukturen offenbart, die in lediglich eine Kraftrichtung wirken.

Der Nachteil dieser Anordnungen ist es, dass die Verstärkungsstrukturen den Druck in alle Richtungen aufnehmen müssen. Die dadurch entstehende Form des Druckbehälters ist unvermeidlich, da die Wicklungen im Winkel versetzt erfolgen müssen. Die allgemein gestellte Anforderungen, dass Gewicht und Volumen zu minimieren, wird durch einen kugelförmiger Druckbehälter im ersten Ansatz am besten erfüllt. Die Nachteile eines kugelförmigen Druckbehälter bestehen in der sehr aufwendigen Herstellung und der ungünstigen Raumausnutzung bei einer Montage z. B. in ein Fahrzeug.

WO 92/06324 beschreibt einen zylindrischen Behälter.

### [Aufgabe der Erfindung]

Der Erfindung liegt die Aufgabe zugrunde, einen Druckbehälter zu entwickeln, der eine wesentliche Verbesserung bei der Auslegung des Druckbehälters mit geringem Aufwand ermöglicht. Dazu ist ein Druckbehälter aus faserverstärktem Kunststoff mit ebenen oder nahezu ebenen Deckeln zu realisieren, wodurch die oben genannten Nachteile reduziert werden, die darin bestehen, dass die als konvexe Dome ausgebildeten Stirnseiten der zylindrischen Druckbehälter der Nutzung des größtmöglichen Volumens der bekannten Behälter entgegensteht.

Erfindungsgemäß wird diese Aufgabe dadurch gelöst, dass Verstärkungsstrukturen, welche aus Fasersträngen (vorrangig Kohlefasern) bestehen, gleichmäßig verteilt über die Querschnittsfläche des zylinderförmigen Druckbehälters angeordnet, die genau axial ausgerichtet sind und zwischen ebenen Deckeln parallel verlaufen, wodurch die durch den Innendruck hervorgerufenen axial wirkenden Kräfte aufgenommen werden, und von einer separaten umfangsgerichteten radial wirkenden Verstärkungsschicht umschlossen werden, welche die radial wirkenden Kräfte aufnimmt.

Eine vorteilhafte Weiterentwicklung der Erfindung sieht vor, dass durch das spiralförmige Aufwickeln einer weitgehend unidirektionalen Faserschicht, die an den Enden aufgedickt ist, ein Behälter gebildet wird. Durch das spiralförmige Aufwickeln der Unidirektionallagen mit den Aufdickungen an den beiden Enden werden die Deckel oder ein Teil der Deckel gebildet.

Die Faserorientierung der Schicht ist in der Fläche quer zur Wickelrichtung. Die Aufdickungen können auch in anderer Richtung orientiert oder aus einem anderen Material gefertigt sein.

Über die Verstärkungsstränge bzw. die spiralförmig aufgewickelten unidirektionalen Faserschicht werden umfangsgerichtete radial wirkenden Verstärkungsschichten aufgebracht, die den Abschluss der Druckbehälter bilden.

Eine Ausführung sieht vor, zur Erhöhung der Gasdichtheit des Druckbehälters Barriereschichten zwischen der äußeren Schicht der hindurchgehenden axialen Verstärkungsstrukturen und der umfangsgerichteten radial wirkenden Verstärkungsschicht zu wickeln, die sich weitgehend überlappen.

Die Verwendung der ebenen Deckel der Behälter wurde überraschend gefunden und stellt eine technische Lösung zur Verfügung, die es ermöglicht, eine Reihe von Vorteilen bei der Gestaltung der gewickelten Druckbehälter zu verwirklichen.

Die Deckel, die die Stirnseiten des Druckbehälters bilden, bestehen aus geeigneten, leichten metallischen Materialien oder aus faserverstärktem Kunststoff. Für die Aufnahme der Verstärkungsstrukturen können Schlitze regelmäßig im Winkel, jedoch unterschiedlich in der Tiefe eingebracht werden.

Gleichzeitig wird dadurch die Lösung ermöglicht, die Armaturen des Druckbehälters gasdicht mit den Gasanschlüssen zu verbinden.

Die Erfindung zeichnet sich durch eine Reihe von Vorteilen aus:

Es ist kein Inliner notwendig.

Die Verstärkungsmaterialien sind nahezu vollständig in Richtung der auftretenden Kräfte orientiert. Aus beiden Eigenschaften ergibt sich eine deutliche Verbesserung des gewichtsspezifischen Speichervermögens. Die Fertigung ist vereinfacht.

Die Integration in Anlagen ist durch die günstigere Formgebung raumsparender möglich und damit eine Erhöhung der volumetrischen Speicherdichte gegeben.

### [Beispiele]

Die Erfindung ist anhand der folgenden Ausführungsbeispiele näher erläutert.

Es zeigen :
- Fig. 1: Druckbehälter mit Fasersträngen
- Fig. 2: Druckbehälter mit Unidirektionallagen
- Fig. 3: Unidirektionallagen

Der Druckbehälter nach Fig. 1 entsteht durch die Anordnung von axial hindurchgehenden Verstärkungsstrukturen 1, vorzugsweise imprägnierte Einzelfäden aus Kohlefasern oder anderen hochfesten fadenförmigen Strängen, im Innern eines Zylinders. Sie sind gleichmäßig über die Querschnittsfläche verteilt. und werden in ebenen Deckeln 7 verankert. Die Deckel 7 werden über eine Wickeltechnologie ebenfalls aus dem Strangmaterial gebildet oder aus einem anderen Material miteingewickelt.

Bevorzugt im Zentrum der Deckel wird ein metallischer Anschluss 5 für die Armaturen in das Compositmaterial eingebettet.

In der äußeren Begrenzung des Druckraumes werden diese Verstärkungsstränge sehr dicht angeordnet, so dass Sie mit einer Barriereschicht 3 belegt werden können. Auf diese werden dann die radialen Verstärkungsschichten 2 aufgewickelt, die den äußeren Abschluss des Druckbehälters bilden.

Der Druckbehälter nach Fig. 2 und 3 entsteht durch das Aufwickeln eines Halbzeugs, bestehend aus einer Grundschicht aus im wesentlichen unidirektionalem Gelege mit an den Enden aufgebrachten Aufdickungen 8 als axiale hindurchgehende Verstärkungsstrukturen 1. Die Verdickungen werden bevorzugt ebenfalls durch Verbundwerkstoff gebildet und können zusätzlich Barriereschichten 6 enthalten. Das Halbzeug wird üblicherweise mit einem Matrixsystem vorimprägniert. Das Aufwickeln kann auf einem metallischen Verstärkungsrohr 4 erfolgen, das gleichzeitig die Armaturen trägt. Dabei muss das Rohr 4 Öffnungen zum Durchströmen des Speichermediums besitzen.

Beim Aufwickeln wird das Halbzeug so ausgerichtet, dass die Richtung der Fasern in der Grundschicht mit der axialen Richtung des Druckkörpers übereinstimmt. Die Aufdickungen 8 im Randbereich bilden dabei gleich den axialen Abschluss des Druckkörpers.

Auf dem entstandenen spiralförmigen Kern kann eine in radialer Richtung wirkende Barriereschicht 3 aufgebracht werden. Auf dieser liegt dann eine in Umfangsrichtung orientierte radial wirkende Verstärkungsschicht 2.

### [Bezugszeichenliste]

- 1.: hindurchgehende Verstärkungsstrukturen
- 2.: radial wirkende Verstärkungsschicht
- 3.: Barriereschicht
- 4.: metallisches Verstärkungsrohr
- 5.: metallischer Anschluss
- 6.: zusätzliche Barriereschicht
- 7.: Deckel
- 8.: Aufdickung

## Patentansprüche

1. Zylindrischer Druckbehälter mit Mitteln zur Kraftaufnahme, beinhaltend
Verstärkungsstrukturen (1), die gleichmäßig verteilt über die Querschnittsfläche des zylinderförmigen Druckbehälters angeordnet werden, die genau axial ausgerichtet sind und zwischen ebenen Deckeln (7) parallel verlaufen, wodurch die durch den Innendruck hervorgerufenen axial wirkenden Kräfte aufgenommen werden **dadurch gekennzeichnet, daß** die Verstärkungsstrukturen aus Fasersträngen bestehen, und daß sie von einer separaten umfangsgerichteten radial wirkenden Verstärkungsschicht (2) umschlossen werden, welche die radial wirkenden Kräfte aufnimmt.

2. Zylindrischer Druckbehälter nach Anspruch 1, **dadurch gekennzeichnet, dass**
die Verstärkungsstrukturen (1) aus spiralförmig aufgewickelten Unidirektionallagen eines Verbundwerkstoffes bestehen, die am Ende Aufdickungen (8) besitzen und so beim Aufwickeln die Deckel (7) oder einen Teil der Deckel bilden und von einer umfangsgerichteten radial wirkenden Verstärkungsschicht (2) umschlossen werden.

3. Zylindrischer Druckbehälter nach Anspruch 1 oder 2, **dadurch gekennzeichnet, dass** Barriereschichten (3) zur Verringerung der Permeation von Gasen zwischen der äußeren Schicht der durch den Innenraum des Druckbehälters hindurchgehenden axialen Verstärkungsstrukturen (1) und der umfangsgerichteten radial wirkenden Verstärkungsschicht (2) aufgebracht sind.

4. Zylindrischer Druckbehälter nach Anspruch 3, **dadurch gekennzeichnet, dass** eine bandförmig aufgewickelte sich überlappende Barriereschicht (3) angeordnet ist.

5. Zylindrischer Druckbehälter nach Anspruch 1 oder 2, **dadurch gekennzeichnet, dass** die Deckel (7) aus leichten metallischen Materialien oder aus faserverstärktem Kunststoff gebildet werden, die regelmäßig im Winkel aber unterschiedlich tief geschlitzt sind und in den Schlitzen die hindurchgehenden axialen Verstärkungsstrukturen (1) befestigt sind.

6. Zylindrischer Druckbehälter nach einem der vorhergehenden Ansprüche, **dadurch gekennzeichnet, dass** die Armaturen gasdicht mit den Deckeln (7) verbunden sind.

## Claims

1. A cylindrical pressure tank having means for receiving forces including:
reinforcement structures (1) which are disposed evenly distributed over the cross section area of said cylindrical pressure tank, which are axially oriented exactly, and run in parallel between plane lids (7) whereby the axially acting forces caused by the internal pressure will be received,
**characterized in that**
said reinforcement structures consist of fiber strands and that they are enclosed by a separated, circumferentially directed, radially acting reinforcement layer (2) which receives the radially acting forces.

2. A cylindrical pressure tank as claimed in claim 1, **characterized in that**
said reinforcement structures (1) consist of helically coiled unidirectional layers of a composite material that have thickenings (8) at the end, and thus forming said lids (7) or a portion of said lids during winding up and are enclosed by a circumferentially directed, radially acting reinforcement layer (2).

3. A cylindrical pressure tank as claimed in claim 1 or 2, **characterized in that**
barrier layers (3) are applied for reduction of the permeation of gases between the outer layer of said axial reinforcement structures (1) passing through the inner space of said pressure tank and said circumferentially directed, radially acting reinforcement layer (2).

4. A cylindrical pressure tank as claimed in claim 3, **characterized in that**
a strip-like coiled, overlapping barrier layer (3) is disposed.

5. A cylindrical pressure tank as claimed in claim 1 or 2, **characterized in that**
said lids (7) are formed of lightweight metallic materials or fiber reinforced plastics which are slotted regularly angular but varyingly deep, and said passing axial reinforcement structures (1) are secured in said slots.

6. A cylindrical pressure tank as claimed in anyone of the preceding claims, **characterized in that** the fittings are connected gas-tightly with said lids (7).

## Revendications

1. Réservoir cylindrique à pression avec des moyens pour l'absorption de forces comprenant des structures de renforcement (1), qui seront disposées de manière à être uniformément distribuées au-dessus de la surface dudit réservoir cylindrique à pression et qui sont exactement alignées axialement et s'étendent parallèlement entre des couvercles plats (7), par lequel les forces opérant axialement qui sont provoquées par la pression interne seront absorbées, **caractérisée en ce que** lesdites structures de renforcement sont composées d'écheveaux en fibres naturelles, et **en ce qu'**elles seront entourées d'une couche de renforcement (2) particulière étant disposée sur le périmètre et opérant radialement, ce qui absorbe les forces opérant radialement.

2. Réservoir cylindrique à pression, selon la revendication 1, **caractérisée en ce que** lesdites structures de renforcement (1) sont composées de couches unidirectionnelles du matériau composite étant enroulées en spirale, qui possèdent des épaississements (8) au bout et qui ainsi, en s'enroulant, forment lesdits couvercles (7) ou une partie de lesdits couvercles et seront entourées d'une couche de renforcement (2) étant disposée sur le périmètre et opérant radialement.

3. Réservoir cylindrique à pression, selon la revendication 1 ou 2, **caractérisée en ce que** des couches barrières (3) pour la diminution de la perméation des gaz sont appliquées entre la couche extérieure des structures de renforcement (1) axiales qui s'étendent à travers l'intérieur du réservoir à pression et la couche de renforcement (1) axiale, laquelle est disposée sur le périmètre et opérant radialement.

4. Réservoir cylindrique à pression, selon la revendication 3, **caractérisée en ce qu'**une couche barrière (3) enroulée de manière rubanaire et qui se recouvre partiellement est disposée.

5. Réservoir cylindrique à pression, selon la revendication 1 ou 2, **caractérisée en ce que** lesdits couvercles (7) seront formés de matériaux métalliques faciles ou de matière plastique renforcée par des fibres, lesdits couvercles étant incisés régulièrement dans l'angle, mais différent profondément, et que dans les fentes sont attachées lesdites structures de renforcement axiales.

6. Réservoir cylindrique à pression, selon l'une des revendications précédentes, **caractérisée en ce que** les armatures sont fixées avec lesdits couvercles (7) de manière imperméable au gaz.
